# EUROPÄISCHE PATENTANMELDUNG

(11) **EP 4 628 651 A1**
(43) Veröffentlichungstag der Anmeldung: **08.10.2025**
(21) Anmeldenummer: 25166907.3
(22) Anmeldetag: 28.03.2025
(51) Int. Cl.: E01C 23/088

(54) **BODENFRÄSMASCHINE UND VERFAHREN ZUM VERSTELLEN EINES ABSTREIFSCHILDES EINER BODENFRÄSMASCHINE**

(30) Priorität: 05.04.2024 DE 102024109543
(71) Anmelder: BOMAG GmbH, 56154 Boppard (DE)
(72) Erfinder: Thelen, Thomas, 56154 Boppard (DE)
(74) Vertreter: Zimmermann & Partner Patentanwälte mbB

(57) **Zusammenfassung**

Die Erfindung betrifft eine Bodenfräsmaschine sowie ein Verfahren zum Verstellen eines Abstreifschildes einer Bodenfräsmaschine.

## Beschreibung

Die Erfindung betrifft eine Bodenfräsmaschine sowie ein Verfahren zum Verstellen eines Abstreifschildes einer Bodenfräsmaschine.

Eine gattungsgemäße Bodenfräsmaschine ist beispielsweise in der DE 10 2012 012 607 A1 offenbart. Die Bodenfräsmaschine umfasst eine, beispielsweise von einem Maschinenrahmen getragene, Fräswalze, die mit ihrer Rotationsachse zur Arbeitsrichtung der Bodenfräsmaschine üblicherweise horizontal und quer verlaufend im Fräsbetrieb in den zu bearbeitenden Untergrund eingreift und diesen auffräst. Typische Einsatzgebiete gattungsgemäßer Bodenfräsmaschinen sind beispielsweise das Kaltfräsen von Asphaltdecken, das Stabilisieren und/oder Recyceln des Bodenuntergrundes oder auch der Abbau von Bodenschätzen mittels sogenannter Surfaceminer. Im Arbeitsprozess einer solchen Bodenfräsmaschine ist die Behandlung des Fräsgutes, beispielsweise der Abtransport des Fräsgutes aus dem Bereich der Fräswalze, von besonderer Bedeutung. Um einen kontrollierbaren Materialfluss des Fräsgutes zu erhalten, ist die Fräswalze üblicherweise in einem Fräswalzenkasten angeordnet, umfassend Seitenwände, eine Oberwand, eine Vorderwand (d.h. in Arbeitsrichtung der Bodenfräsmaschine vor der Fräswalze) und eine Rückwand (in Arbeitsrichtung der Bodenfräsmaschine hinter der Fräswalze). Dadurch wird ein begrenzter Innenraum erhalten, in dem die Fräswalze im Arbeitsbetrieb rotiert und das aufgefräste Fräsgut geführt wird. Dabei wird das Fräsgut üblicherweise entweder auf dem Boden abgelegt oder einer geeigneten Transporteinrichtung, beispielsweise einem Förderband, zugeführt und dadurch von der Frässtelle abtransportiert. Um ein möglichst sauberes Fräsbett zu erhalten, was beispielsweise insbesondere bei Instandsetzungsarbeiten von Straßendecken aber auch beim Rohstoffabbau mit einer gattungsgemäßen Bodenfräsmaschine gewünscht ist, ist die in Arbeitsrichtung hinter der Fräswalze angeordnete Rückwand häufig zumindest teilweise als sogenannter Abstreifschild ausgebildet. Dieser Abstreifschild wird mit einer quer über das Fräsbett verlaufenden und auf dieser aufliegenden Unterkante im Fräsbetrieb mitgeführt und streift auf dem Fräsbett aufliegendes loses Material ab. Ergänzend oder alternativ kann mit Hilfe eines derartigen Abstreifschildes beispielsweise auch eine Glättung des Fräsbettes und/oder die Regulation des auf dem Fräsbett verbleibenden Materialvolumens erreicht werden. Weitere derartige Bodenfräsmaschinen sind beispielsweise in der DE 10 2007 038 677 B4 und der DE 35 280 038 C2 beschrieben, auf die im Hinblick auf die Anwendung eines gattungsgemäßen Abstreifschildes hiermit Bezug genommen wird.

Der Abstreifschild umfasst einen Oberschild und einen Unterschild. Der Abstreifschild umfasst somit zwei, üblicherweise plattenartig ausgebildete, Elemente, wobei der Unterschild höhenverstellbar am Oberschild geführt ist und zwischen einer hochgestellten "Hochfahrposition" und einer herabgefahrenen "Ausfahrposition" in seiner Lage gegenüber dem Oberschild in Vertikalrichtung verstellbar ist. Damit kann beispielsweise eine Anpassung der Unterkante des Abstreifschildes an verschiedene Frästiefen und/oder die Menge an Fräsgut, die nach dem Fräsvorgang auf dem Fräsbett verbleiben soll, reguliert werden. So kann der Unterschild beispielsweise soweit herabgefahren (und zum Teil sogar aktiv auf den Boden des Fräsbettes gedrückt) werden, dass er mit seiner Unterkante über die Oberfläche des Fräsbettes kratzt und einen für das Fräsgut nahezu dichten Abschluss nach hinten bildet, so dass das im Fräsbetrieb erzeugte Fräsgut nahezu vollständig auf dem Fräswalzenkasteninneren heraus der Transporteinrichtung zugeführt werden kann.

Die Arbeitswerkzeuge der Fräswalze, beispielsweise Rundschaftmeißel, unterliegen aufgrund der vergleichsweise hohen Materialbeanspruchungen starkem Verschleiß und müssen im Arbeitsbetrieb häufig ausgewechselt werden. Dazu ist es erforderlich, dass die Fräswalze von außerhalb des Fräswalzenkastens zugänglich ist. Auch sind häufig weitere Einrichtungen im Inneren des Fräswalzenkastens angeordnet, wie beispielsweise Einsprühvorrichtungen für Wasser und/oder Schaumbitumen etc., die zu Wartungszwecken erreichbar sein müssen. Der Abstreifschild ist daher im Bereich des Oberschildes und insbesondere im Bereich des oberen Endes des Oberschildes um eine üblicherweise horizontale und quer zur Arbeitsrichtung bzw. parallel zur Rotationsachse der Fräswalze verlaufende Schwenkachse zwischen einer Aufschwenkposition und einer Abschwenkposition schwenkbar gelagert. Die Aufschwenkposition gibt dabei diejenige Position an, in der der Abstreifschild um die Schwenkachse aufgeschwenkt bzw. hochgeklappt ist. Oberschild und Unterschild sind in dieser Position zusammen in hochgeschwenkter Lage, sodass ein Zugriff auf den Innenraum des Fräswalzenkasten, insbesondere die Fräswalze, beispielsweise zu Wartungszwecken, von außerhalb der Bodenfräsmaschine möglich ist. Von der Aufschwenkposition kann der Abstreifschild in eine Abschwenkposition verschwenkt werden, wobei hierzu der Oberschild zusammen mit dem Unterschild um die Schwenkachse wenigstens teilweise in Vertikalrichtung nach unten geschwenkt wird, bis zumindest der Oberschild einen räumlichen Abschluss nach hinten herstellt und beispielsweise in oder an den Seitenwänden des Fräswalzenkastens anliegt. In Abhängigkeit von der Einstellung der Höhenverstellung des Unterschildes am Oberschild ergibt sich dann ein oder kein Freiraum zwischen der Unterkante des Unterschildes und der Bodenoberfläche bzw. dem Fräsbett.

Zum Antrieb der Schwenkbewegung des Abstreifschildes und der Höhenverstellung des Unterschildes am Oberschild kann ein Schildantrieb vorgesehen sein, der jeweils eine separate Stellvorrichtung für das Verschwenken des Abstreifschildes zwischen der Aufschwenkposition und der Abschwenkposition und der Verstellung des Unterschildes am Oberschild umfassen kann, wie beispielsweise in der DE 10 2007 038 677 B4 offenbart, oder eine gemeinsame Stellvorrichtung für beide Verstellbewegungen, wie beispielsweise in der DE 10 2012 012 607 A1 offenbart.

Ausgehend von den bekannten Bodenfräsmaschinen besteht die Aufgabe der Erfindung darin, eine weiter verbesserte Abstreifeinrichtung für eine Bodenfräsmaschine anzugeben, die insbesondere ein besonders hohes Maß an Funktionszuverlässigkeit hat.

Die Lösung der Aufgabe gelingt mit einer Bodenfräsmaschine und einem Verfahren zum Verstellen eines Abstreifschildes einer Bodenfräsmaschine gemäß den unabhängigen Ansprüchen. Bevorzugte Weiterbildungen sind in den abhängigen Ansprüchen angegeben.

Bei der Bodenfräsmaschine kann es sich insbesondere um eine Straßenfräse oder einen Surfaceminer handeln.

Erfindungsgemäße Bodenfräsmaschinen können einen von Fahreinrichtungen, insbesondere Rädern oder Kettenlaufwerken, getragenen Maschinenrahmen aufweisen. Einige oder alle der Fahreinrichtungen können über Hubeinrichtungen mit dem Maschinenrahmen verbunden sein. Derartige Bodenfräsmaschinen können selbstfahrend ausgebildet sein. Teil der Bodenfräsmaschine kann dazu ein Antriebsmotor bzw. ein Primärantriebsaggregat sein, der/das die für den Betrieb der Bodenfräsmaschine erforderliche Antriebsenergie zur Verfügung stellt. Ein solcher Antriebsmotor kann ein Verbrennungsmotor sein. Es können auch mehrere Antriebsmotoren vorgesehen sein, die aus einem oder aus mehreren Energiespeichern mit Antriebsenergie versorgt werden, beispielsweise Energiespeicher für elektrische Energie. Die Bedienung der Bodenfräsmaschine kann aus einem Fahrstand heraus erfolgen. Dieser kann im Heckbereich oder in Arbeitsrichtung der Bodenfräsmaschine zwischen vorderen und hinteren Fahreinrichtungen oder auch, insbesondere bei Surfaceminern, im Frontbereich angeordnet sein.

Die Bodenfräsmaschine umfasst eine Fräseinrichtung. Diese kann einen Fräswalzenkasten und eine in einem Innenraum des Fräswalzenkastens angeordnete Fräswalze aufweisen. Die Fräswalze kann ein im Wesentlichen hohlzylindrisches Tragrohr aufweisen, auf dessen Außenmantelfläche eine Vielzahl von Fräswerkzeugen, insbesondere Fräsmeißeln, angeordnet ist. Es kann ferner eine ein oder mehrere Transportförderbänder umfassende Transporteinrichtung vorgesehen sein, über die im Fräsprozess erzeugtes und innerhalb des Fräswalzenkastens gesammeltes Fräsgut hin zu einem Abwurfpunkt transportiert werden kann, beispielsweise um das Fräsgut im laufendenden Fräsprozess auf ein Transportfahrzeug überladen zu können. Der Fräswalzenkasten kann eine Vorderwand, zwei einander gegenüberliegende Seitenwände und eine Dachwand bzw. Oberwand aufweisen. An den stirnseitig zur Fräswalze positionierten Seitenwänden können höhenverstellbare Seitenschilde vorgesehen sein. An seiner Rückseite weist der Fräswalzenkasten einen Abstreifschild auf.

Der Abstreifschild ist in Richtung einer Rotationsachse der Fräswalze zwischen den zwei einander gegenüberliegenden Seitenwänden des Fräswalzenkastens angeordnet und kann sich in Richtung einer Rotationsachse der Fräswalze gesehen vorzugsweise zumindest im Wesentlichen über der Fräsbreite der Fräswalze erstrecken. Der Abstreifschild ist zweiteilig aufgebaut und umfasst dazu zwei, insbesondere jeweils wandartig ausgebildete, Schildelemente, konkret einen Oberschild und einen verschiebbar am Oberschild gelagerten Unterschild. Der Unterschild bildet die in Vertikalrichtung gesehen Unterkante des Abstreifschildes, wenn der Abstreifschild auf dem Fräsbett entlangkratzt. Insbesondere der Unterschild kann mehrere, in Richtung der Breite des Fräsbettes gesehen nebeneinander angeordnete Teilschildelemente aufweisen. Der Unterschild kann gegenüber dem Oberschild, insbesondere linear, verstellbar ausgebildet sein, insbesondere in der Abschwenkposition in Vertikalrichtung angehoben oder abgesenkt, werden. Der Unterschild kann mit anderen Worten quer zur Fräsbreite am Oberschild verstellt werden.

Der Abstreifschild ist am Oberschild um eine horizontale Schwenkachse zwischen einer Aufschwenkposition und einer Abschwenkposition schwenkbar am übrigen Fräswalzenkasten und/oder an einem Maschinenrahmen der Bodenfräsmaschine gelagert bzw. derart gelagert, dass er um die Schwenkachse relativ zum Maschinenrahmen und/oder den Seitenwänden und/oder der Dachwand des Fräswalzenkasten verstellbar ist. Wird der Oberschild um die Schwenkachse verschwenkt, schwenkt der Unterschild mit dem Oberschild mit, da er am Oberschild verstellbar gelagert ist. In der Aufschwenkposition ist der Abstreifschild hochgeschwenkt, so dass beispielsweise der Innenraum des Fräswalzenkastens von außerhalb der Bodenfräsmaschine zugänglich sein kann. In der Abschwenkposition ist der Abstreifschild dagegen im Vergleich zur Aufschwenkposition zum Bodenuntergrund hin verschwenkt, insbesondere in einer Weise, dass der Unterschild mit seiner Unterkante auf dem Fräsbett entlangkratzt. Wird der Unterschild relativ zum Oberschild verstellt, beispielsweise angehoben oder abgesenkt, kann sich der Abstand des Unterschildes zur Schwenkachse des Abstreifschildes ändern.

Zur Verstellung des Abstreifschildes umfasst die Bodenfräsmaschine einen Schildantrieb. Der Schildantrieb dient zum Antrieb der Schwenkbewegung des Abstreifschildes und zum Antrieb der Verstellung des Unterschildes relativ zum Oberschild. Der Schildantrieb kann eine Antriebseinrichtung, beispielsweise einen oder mehrere Linearaktoren, insbesondere Hydraulikzylinder, umfassen, die gleichzeitig, insbesondere auch sukzessive nacheinander, beide Stellbewegungen, das heißt das Verschwenken des Abstreifschildes um die Schwenkachse als Ganzes und das, insbesondere lineare, Verstellen des Unterschildes gegenüber dem Oberschild, antreiben. Es können aber alternativ auch zwei separate und unabhängig voneinander betreibbare Antriebseinrichtungen vorgesehen und vom Schildantrieb umfasst sein, konkret ein Schwenkantrieb und funktional und räumlich getrennt dazu ein Verstellantrieb. Der Schwenkantrieb ist derart ausgebildet und angeordnet, dass dessen Betätigung die Schwenkbewegung des Abstreifschildes antreibt. Der Verstellantrieb ist derart ausgebildet, dass dessen Betätigung die Verstellbewegung des Unterschildes relativ zum Oberschild antreibt. Auch hierbei kann es sich beispielsweise jeweils um einen oder mehrere Linearaktoren, insbesondere Hydraulikzylinder, handeln. Es ist somit möglich, dass die Antriebseinrichtung mehrere und insbesondere genau zwei funktional gleichwirkende Einzelantriebe aufweist, insbesondere mehrere Linearaktoren, ganz besonders Hydraulikzylinder. Diese können in Richtung der Schwenkachse gesehen im Bereich der Seitenränder des Abstreifschildes positioniert und/oder angelenkt sein.

Es ist vorgesehen, dass die Bodenfräsmaschine ferner eine Arretiereinrichtung des Abstreifschildes zur Feststellung des Oberschildes aufweist. Die Arretiereinrichtung dient dazu, den Abstreifschild wenigstens in der Abschwenkposition festzusetzen, insbesondere unabhängig von dem Schwenkantrieb. Die Arretiereinrichtung stellt somit insbesondere eine mechanisch wirkende Verriegelungseinrichtung, vergleichbar einem Sperrriegel, dar, die eine Festsetzung des Abstreifschildes wenigstens in der Abschwenkposition unabhängig von einer durch den Schildantrieb bewirkten Positionierung bewirkt. Die Arretierung bzw. Festsetzung des Abstreifschildes durch die Arretiereinrichtung erfolgt dazu idealerweise relativ zu den Seitenwänden und/oder einer Oberwand des Fräswalzenkasten.

Die Arretiereinrichtung umfasst eine Formschlusseinrichtung mit einer Arretierformation und einem zum Eingriff in die Arretierformation ausgebildeten Arretierglied. Bei der Arretierformation handelt es sich somit um eine Struktur, die zum wenigstens teilweise formschlüssigen Eingriff durch das Arretierglied ausgebildet ist, insbesondere derart, dass dadurch ein Verschwenken des Abstreifschildes in Richtung der Aufschwenkposition, insbesondere wenigstens in der Abschwenkposition, blockiert wird. Ein Eingriff bezeichnet vorliegend eine wenigstens einseitige direkte Anlage des Arretiergliedes an der Arretierformation. Die Arretierformation stellt in diesem Fall somit ein Bewegungshindernis für das Arretierglied, insbesondere wenigstens in Richtung der Aufschwenkposition des Abstreifschildes, dar. Das Arretierglied selbst ist ebenfalls verstellbar, konkret zwischen einer Feststellposition und einer Freigabeposition. Die Feststellposition des Arretiergliedes bezeichnet insbesondere eine Position des Arretiergliedes, in der es gegen die Arretierformation in Aufschwenkrichtung des Abstreifschildes anschlagen kann. Die Freigabeposition bezeichnet dagegen eine Position des Arretiergliedes, in der es nicht gegen die Arretierformation in Aufschwenkrichtung des Abstreifschildes anschlagen kann. Die Arretiereinrichtung umfasst einen, insbesondere gegenüber dem Schildantrieb zusätzlichen und unabhängig von dem Schildantrieb betätigbaren, Arretierantrieb zum Antrieb der Verstellbewegung des Arretiergliedes zwischen der Freigabeposition und der Feststellposition. Der Arretierantrieb ermöglicht somit eine Verstellung des Arretiergliedes von dessen Freigabeposition in dessen Feststellposition unabhängig von einer Verstellung des Unterschildes relativ zum Oberschild und/oder unabhängig von einer Verschwenkbewegung des Abstreifschildes. Die Arretiereinrichtung ist zudem ferner derart ausgebildet, dass dann, wenn das Arretierglied zwischen der Feststellposition und der Freigabeposition verstellt wird, es wenigstens teilweise in Vertikalrichtung verstellt wird und/oder derart verstellt wird, dass sich sein Abstand zur Schwenkachse, insbesondere in einer virtuellen Referenzebene senkrecht zur Schwenkachse, ändert. Die Verstellbewegung des Arretiergliedes kann entlang einer linearen Stellachse erfolgen. Diese verläuft dann entweder windschief zur Schwenkachse oder schneidet die Schwenkachse senkrecht. Sie verläuft nicht parallel zur Schwenkachse. Bei einer Projektion der Schwenkachse und der Stellachse in eine gemeinsame virtuelle Referenzebene, in der die Schwenkachse verläuft und die sich in Vertikalrichtung erstreckt, schneiden sich die Schwenkachse und die Stellachse, insbesondere zumindest in der Abschwenkposition des Abstreifschildes vorzugsweise innerhalb der Außenkontur der Bodenfräsmaschine, insbesondere innerhalb der Außenkontur der Gesamtheit der Seitenwände, des Abstreifschildes und der Oberwand bzw. der Dachwand. Ergänzend oder alternativ kann es vorgesehen sein, dass das Arretierglied derart ausgebildet und angeordnet ist, dass es bei einer Verstellung von der Feststellposition in die Freigabeposition und umgekehrt wenigstens teilweise entlang einer Rückwand des Oberschildes verstellt wird. Es kann ferner ergänzend vorgesehen sein, dass das Arretierglied derart ausgebildet und angeordnet ist, dass es bei einer Verstellung von der Feststellposition in die Freigabeposition und umgekehrt bei einer Projektion der Schwenkachse in eine vertikale Projektionsebene, also üblicherweise in eine Projektionsebene, die senkrecht zur Arbeits- bzw. Vorwärtsrichtung der Bodenfräsmaschine und in Vertikalrichtung verläuft, in Richtung auf die Schwenkachse zu und umgekehrt bewegt wird, insbesondere entlang einer linear verlaufenden Stellachse. Besonders bevorzugt ist es, wenn das Arretierglied bei einer Verstellung von der Freigabeposition in die Feststellposition in Richtung zur Schwenkachse hin, insbesondere in der vorstehend beschriebenen Projektionsebene, bewegt wird.

Alternativ zu einer linearen Verstellung des Arretiergliedes zwischen der Feststellposition und der Freigabeposition kann es auch vorgesehen sein, dass die Arretiereinrichtung derart ausgebildet ist, dass das Arretierglied zwischen der Feststellposition und der Freigabeposition durch den Arretierantrieb verschwenkt wird, insbesondere um eine parallel zur Schwenkachse verlaufende Schwenkachse.

Es ist vorteilhaft, wenn die Arretiereinrichtung derart ausgebildet ist, dass das Arretierglied bei einer von der Freigabeposition in die Feststellposition erfolgenden Verstellung wenigstens teilweise in Vertikalrichtung nach oben bewegt wird. Ergänzend oder alternativ ist es bevorzugt, wenn die Arretiereinrichtung derart ausgebildet ist, dass das Arretierglied von dem Arretierantrieb aus der Feststellposition in die Freigabeposition gedrückt und/oder von der Feststellposition in die Freigabeposition gezogen wird. Weiter ergänzend oder alternativ kann es vorgesehen sein, dass die Arretiereinrichtung derart ausgebildet ist, dass das Arretierglied von dem Arretierantrieb aus der Feststellposition in die Freigabeposition und umgekehrt gedrückt wird, insbesondere beispielsweise mithilfe eines doppeltwirkenden Hydraulikzylinders und/oder mehrere in zueinander entgegengesetzte Richtungen wirkender Hydraulikzylinder.

Grundsätzlich ist es möglich und von der Erfindung mit umfasst, dass der Arretierantrieb und das Arretierglied an einer Seitenwand und/oder an einer Dachwand des Fräswalzenkastens oder an einer ortsfest zu der Seitenwand und/oder der Dachwand angeordneten Lagerstruktur angeordnet sind. In diesem Fall ist die Arretierformation dann ortsfest zum Oberschild ausgebildet. Bevorzugt ist es jedoch, wenn der Arretierantrieb und das Arretierglied am Oberschild angeordnet sind und die Arretierformation entsprechend, insbesondere ortsfest, an einer Seitenwand und/oder an einer Dachwand des Fräswalzenkastens und/oder an einer ortsfest zu der Seitenwand und/oder der Dachwand angeordneten Lagerstruktur. Damit bewegen sich der Arretierantrieb und das Arretierglied zusammen mit dem Oberschild, wenn der Abstreifschild von der Abschwenkposition in die Aufschwenkposition verstellt wird und umgekehrt. Die Arretierformation ändert dagegen ihre Relativlage gegenüber der Seitenwand und/oder Dachwand des Fräswalzenkasten bzw. gegenüber der Schwenkachse nicht.

Hinsichtlich der konkreten Ausgestaltung des Arretierantriebes kann auf mannigfaltige Varianten zurückgegriffen werden. Beispielsweise kann ein Direktantrieb oder auch ein Antrieb mit einem zwischengeschalteten Getriebe umfasst sein. Besonders geeignet ist ein Linearantrieb. Hierbei kann es sich um einen elektromotorischen Linearantrieb oder auch um einen hydraulischen Linearantrieb handeln. Der Arretierantrieb ist idealerweise als ein Linearaktor, insbesondere als ein, ganz besonders doppeltwirkender, Hydraulikzylinder ausgebildet.

Auch zur bevorzugten Ausbildung der Arretierformation bestehen verschiedene Möglichkeiten. Eine wesentliche Aufgabe der Arretierformation besteht darin, eine Gegenstruktur zur sperrenden, insbesondere formschlüssigen, Anlage durch das in der Feststellposition befindliche Arretierglied zur Verfügung zu stellen. Dazu kann es insbesondere vorgesehen sein, dass die Arretierformation derart ausgebildet ist, dass das Arretierglied in der Feststellposition dann mit der Arretierformation in Eingriff gelangt, wenn der Abstreifschild und insbesondere zumindest der Oberschild des Abstreifschildes in der Abschwenkposition (und/oder in einer oder mehreren Zwischenpositionen gemäß den noch nachfolgenden Angaben) ist.

Es kann vorgesehen sein, dass die Arretierformation eine Rastplatte mit wenigstens einem Sperranschlag aufweist. Eine Rastplatte bezeichnet insbesondere ein im Wesentlichen plattenartig bzw. mehr oder weniger plan ausgebildetes Element. Die Rastplatte kann im Bereich ihrer von der Bodenfräsmaschine weg weisenden Außenkante eine oder mehrere Anschlagnasen aufweisen, die in Bezug auf die Schwenkachse des Abstreifschildes und insbesondere in Bezug auf den Oberschild radial nach außen vorstehen und, insbesondere zumindest in Aufschwenkrichtung des Abstreifschildes und insbesondere des Oberschildes, ein Stellweghindernis für das in der Feststellposition befindliche Arretierglied bilden.

Es ist besonders bevorzugt, wenn die Arretierformation bzw. Rastformation derart ausgebildet ist, dass sie ein oder mehrere in Radialrichtung der Schwenkachse vorspringende Sperranschläge und/oder ein oder mehrere in Radialrichtung zur Schwenkachse rückspringende Sperrvertiefungen aufweist bzw. mit anderen Worten als eine in Radialrichtung zur Außenumgebung hin offen bzw. nicht umlaufende Sperrkontur ausgebildet ist. Diese können in einer Ebene senkrecht zur Schwenkachse nach außen hin offen ausgebildet sein bzw. beispielsweise als Sperrnase und Sperrhaken ausgebildet sein. Bei den Sperranschlägen und/oder Sperrvertiefungen handelt es sich somit insbesondere nicht um Löcher mit einem umlaufenden Lochrand, sondern um Sperrformationen, die in Radialrichtung zur Schwenkachse nach außen hin geöffnet ausgebildet sind und in Umlaufrichtung zur Schwenkachse einen Sperranschlag bilden. Auf diese Weise ist es möglich, dass Arretierglied durch eine, insbesondere ausschließlich, lineare und in Radialrichtung zur Schwenkachse verlaufende Verstellung relativ zur Arretierformation an der Arretierformation vorbeizuführen und/oder in Eingriff mit der Arretierformation zu bringen. Es ist ergänzend oder alternativ bevorzugt, wenn die Arretierformation bzw. Rastformation derart ausgebildet ist, dass ihre Erstreckung in Richtung der Schwenkachse gleichmäßig ist, die Arretierformation bzw. Rastformation mit anderen Worten eine im Wesentlichen konstante Dicke aufweist.

Es ist bekannt, dass der Fräswalzenkasten der Bodenfräsmaschine höhenverstellbare Seitenschilde aufweisen kann. Bei den Seitenschilden kann es sich insbesondere um an den bezüglich der Rotationsachse der Fräswalze stirnseitig an einer Seitenaußenwand angeordnete höhenverstellbare Seitenwandelemente handeln, die eine Abdichtung des Fräswalzeninnenraums zu den Seiten bei verschiedenen Frästiefen ermöglichen. Es ist nun vorteilhaft, wenn die Rastplatte in Richtung der Schwenkachse des Abstreifschildes gesehen in einem Bereich zwischen einer seitlichen Außenkante des Oberschildes und einer dieser seitlichen Außenkante zugewandten Innenseite eines der Seitenschilde an der Seitenwand, insbesondere auf einer Innenseite der Seitenwand, insbesondere ortsfest zu dieser, positioniert ist. Es wird somit in Richtung der Schwenkachse gesehen eine Anordnungsreihenfolge dieser Elemente bevorzugt, bei der, von innen nach außen gesehen, der Außenkante des Oberschildes die Arretierformation bzw. Rastformation und dann schließlich der Seitenschild folgt.

Der wenigstens eine Sperranschlag der Arretierformation ist insbesondere derart ausgebildet, dass er eine erste Sperranschlagfläche in Aufschwenkrichtung des Abstreifschildes aufweist. Gelangt das in Feststellposition befindliche Arretierglied in Anlage an diese Fläche, ist ein darüberhinausgehende Aufschwenken des Abstreifschildes und insbesondere des Oberschildes in Aufschwenkrichtung des Abstreifschildes nicht möglich. Durch den Formschlusseingriff des Arretiergliedes an der ersten Sperranschlagfläche wird eine Stellwegbegrenzung in Aufschwenkrichtung des Abstreifschildes bereitgestellt.

Ergänzend kann es jedoch auch vorgesehen sein, dass die Arretierformation zusätzlich eine zweite Sperranschlagfläche aufweist, die insbesondere in einem Winkel zu der ersten Sperranschlagfläche verläuft. Gegen die zweite Sperranschlagfläche schlägt das Arretierglied insbesondere dann an, wenn das Arretierglied aus der Freigabeposition in die Feststellposition verstellt wird. Der zweite Sperranschlag bzw. die zweite Sperranschlagfläche stellt somit eine Stellwegbegrenzung für das Arretierglied in Verstellrichtung des Arretiergliedes, insbesondere in Richtung der Feststellposition, dar.

Um eine zuverlässige Einnahme der Feststellposition durch das Arretierglied in einer Sperrposition an der Arretierformation zu gewährleisten, ist es vorteilhaft, wenn die Arretierformation eine Führungsschräge aufweist, die derart ausgebildet ist, dass sie das Arretierglied hin zu wenigstens einem Sperranschlag, insbesondere an der Arretierformation, führt, wenn das Arretierglied von der Freigabeposition in die Feststellposition verstellt wird. Die Führungsschräge stellt somit eine Gleitschräge bzw. Eingriffsführung für das Arretierglied an der Arretierformation dar. Es kann auf diese Weise somit zu Führungszwecken insgesamt ein Keilschubgetriebe realisiert werden, dessen Getriebeführung die Relativlage des Arretiergliedes relativ zu wenigstens einem Sperranschlag der Arretierformation hin zu einer definierten Endlage dieser beiden Elemente dirigiert.

Auch die konkrete Ausbildung des Arretiergliedes an sich ist variabel. Dieses umfasst vorzugsweise eine Anlagefläche, die komplementär zu wenigstens einer Sperranschlagfläche an der Arretierformation ausgebildet ist. Es kann vorgesehen sein, dass das Arretierglied zwei im Winkel zueinander verlaufende Anlageflächen aufweist, die insgesamt wenigstens teilweise komplementär zueinander und damit zur gleichzeitigen Anlage an wenigstens zwei Sperranschlagflächen, insbesondere den vorstehend genannten ersten und zweiten Sperranschlagflächen, an der Arretierformation ausgebildet sind. Das Arretierglied kann insbesondere einen Sperrzapfen aufweisen bzw. als ein Sperrzapfen ausgebildet sein.

Es ist vorteilhaft, wenn die Arretiereinrichtung derart ausgebildet ist, dass der Sperrzapfen in Richtung der Schwenkachse, wenigstens in der Feststellposition, über eine seitliche Außenkante des Oberschildes vorsteht. Ergänzend oder alternativ ist es vorteilhaft, wenn der Sperrzapfen in Richtung der Schwenkachse, wenigstens in der Freigabeposition, überstandsfrei gegenüber einer seitlichen Außenkante, insbesondere dieser seitlichen Außenkante, des Oberschilds ist.

Die Arretiereinrichtung kann eine Kulissenführung und/oder Linearführung aufweisen, durch die das Arretierglied zwischen der Feststellposition und der Freigabeposition geführt wird. So kann es insbesondere vorgesehen sein, dass zwei einander gegenüberliegende, parallel zueinander entlang der Führungsstrecke des Arretiergliedes in der Kulissen- und/oder Linearführung verlaufende Langlochführungen von der Arretiereinrichtung umfasst sind, in die das Arretierglied bzw. eine Verlängerung desselben eingreift. In dem zwischen den beiden Langlochführungen liegenden Zwischenraum kann ein Verbindungsglied, insbesondere ein Verbindungshebel, angeordnet sein, der das Arretierglied mit dem Arretierantrieb verbindet. Auf diese Weise wird eine beidseitige Führung des Arretiergliedes ermöglicht.

Es können Einsatzszenarien für die Bodenfräsmaschine vorliegen, in denen das während des Fräsbetriebs erzeugte Fräsgut nicht oder zumindest nicht vollständig abtransportiert werden soll, sondern nach der Passage durch die Bodenfräsmaschine wenigstens teilweise auf dem Fräsbett verbleiben soll. Auch wenn es grundsätzlich möglich ist, bei in Abschwenkposition befindlichem Abstreifschild dazu den Unterschild am Oberschild um einen Betrag hochzufahren, so dass der Unterschild mit seiner Unterkante nicht mehr auf dem Grund des Fräsbettes entlangkratzt, ist es häufig bevorzugt, wenn der Abstreifschild das Fräsgut gleichzeitig glättend und zu einem gewissen Ausmaß verdichtend abstreift. Für solche Anwendungen ist es bevorzugt, wenn der Abstreifschild aus der Abschwenkposition in Richtung der Aufschwenkposition in einer Zwischenposition gehalten wird, in der der Abstreifschild in Vertikalrichtung nach unten von der Schwenkachse aus gesehen nach hinten bzw. entgegen der Arbeits- bzw. Vorwärtsrichtung der Bodenfräsmaschine vorsteht. Auf diese Weise wird eine Art Abstreifkeil durch den Abstreifschild erhalten. Es ist daher bevorzugt, wenn die Arretiereinrichtung derart ausgebildet ist, dass der Abstreifschild zwischen seiner Aufschwenkposition und seiner Abschwenkposition am Oberschild in einer Zwischenposition mithilfe der Arretiereinrichtung arretierbar ist. Auch in dieser Position ist es somit vorzugsweise möglich, dass der Unterschild noch gegenüber dem Oberschild verstellbar ist. Auf diese Weise kann der Abstreifschild somit in einer Position an der Bodenfräsmaschine arretiert werden, in der er als Abziehschild auf das auf dem Fräsbett liegende Fräsgut wirkt. Es können auch mehr als eine Zwischenposition vorgesehen sein.

Es ist bevorzugt, wenn der Schwenkwinkel des Oberschildes zwischen der Abschwenkposition und der Zwischenposition wenigstens 10°, insbesondere wenigstens 15°, und/oder maximal 30°, insbesondere maximal 20°, um die Schwenkachse des Abstreifschildes beträgt.

Grundsätzlich kann es vorgesehen sein, dass die Arretiereinrichtung zur Arretierung des Abstreifschildes in der Abschwenkposition und in der wenigstens einen Zwischenposition jeweils ein separates Arretierglied und/oder jeweils eine separate Arretierformation aufweist. Um den Gesamtaufbau der Arretiereinrichtung zu vereinfachen, ist es vorteilhaft, wenn die Arretierformation, insbesondere in Form einer Rastplatte, einen ersten Sperranschlag und einen zweiten Sperranschlag aufweist, wobei der Abstreifschild in der Abschwenkposition, insbesondere wenigstens in Aufschwenkrichtung, dann arretiert wird, wenn das Arretierglied am ersten Sperranschlag anliegt, und wobei der Abstreifschild in der wenigstens einen Zwischenposition, arretiert wird, wenn dasselbe Arretierglied an dem zweiten Sperranschlag anliegt.

Die Bedienung der Bodenfräsmaschine kann von einem Fahrstand aus erfolgen. Von dem Fahrstand aus kann der Bereich des Abstreifschildes schwierig einsehbar sind. Um zu gewährleisten, dass die Relativlagen der Arretierformation relativ zum Arretierglied erreicht werden und/oder eine Verstellung des Arretiergliedes von der Freigabeposition in die Feststellposition und/oder umgekehrt erfolgt, umfasst die Bodenfräsmaschine bevorzugt eine Sensoreinrichtung, die zur direkten oder indirekten Erfassung wenigstens einer Position des Arretiergliedes und/oder wenigstens einer Relativposition des Arretiergliedes relativ zur Arretierformation ausgebildet ist. Dazu kann es vorgesehen sein, dass eine Erfassung der Einnahme einer oder mehrerer Endlagen des Arretiergliedes und/oder einer Einnahme einer Sperrposition zwischen dem Arretierglied und der Arretierformation bzw. des Vorliegens eines Anschlages und/oder die Einnahme einer oder mehrerer bestimmter Schwenklagen des Abstreifschildes etc. erfolgt. Geeignete Sensoren können beispielsweise Wegmesssensoren, Anschlagsensoren, Kraftsensoren etc. oder auch eine oder mehrere Kameras sein. Ergänzend oder alternativ kann die Bodenfräsmaschine auch eine Signalisiereinrichtung aufweisen, insbesondere zur Ausgabe eines akustisch und/oder visuell wahrnehmbaren Signals, die insbesondere derart ausgebildet ist, dass sie die Einnahme und/oder das Verlassen eine Sperrzustandes oder ähnliches signalisiert.

Grundsätzlich ist es möglich, sowohl die Verschwenkung des Abstreifschildes und/oder die Verstellung des Unterschildes relativ zum Oberschild mithilfe des Schildantriebs als auch die Verstellung des Arretiergliedes mithilfe des Arretierantriebes manuell zu steuern. Bevorzugt ist es jedoch, wenn eine Steuereinheit vorhanden ist, die derart ausgebildet ist, dass sie die Verschwenkung des Abstreifschildes und/oder die Verstellung des Unterschildes relativ zum Oberschild, d.h. den Schildantrieb, und die Verstellung des Arretiergliedes zueinander koordiniert steuert. Die Steuereinheit kann somit eine Ablaufsteuerung umfassen, die insbesondere derart ausgebildet ist, dass sie die Betätigung des Schildantriebs und des Arretierantriebes relativ zueinander koordiniert. Dies kann insbesondere insofern vorteilhaft sein, als dass damit die korrekte relative Ausrichtung des Arretiergliedes relativ zur Arretierformation, um einen Eingriff dieser beiden Elemente zu gewährleisten, besonders zuverlässig sichergestellt werden kann. Die Steuereinheit kann dazu auf mit Hilfe der Sensoreinrichtung ermittelte und/oder überwachte Informationen zurückgreifen.

Ein weiterer Aspekt der Erfindung betrifft ein Verfahren zum Verstellen eines Abstreifschildes, insbesondere eines Abstreifschildes einer erfindungsgemäßen Bodenfräsmaschine. Bevorzugte Weiterbildungen des erfindungsgemäßen Verfahrens können somit auch zur erfindungsgemäßen Bodenfräsmaschine offenbarte Verfahrensschritte umfassen. Umgekehrt ist die erfindungsgemäße Bodenfräsmaschine bevorzugt zur Durchführung des erfindungsgemäßen Verfahrens ausgebildet. Die für die Durchführung des erfindungsgemäßen Verfahrens vorgesehene Bodenfräsmaschine umfasst einen Abstreifschild mit einem Oberschild und mit einem Unterschild, insbesondere wie vorstehend beschrieben.

Hiervon ausgehend ist es zum Aufschwenken des Abstreifschildes aus einer arretierten Abschwenkposition vorgesehen, dass in einem Schritt a) ein Verstellen eines Arretiergliedes einer Arretiereinrichtung aus einer Feststellposition in eine Freigabeposition durch ein wenigstens teilweise in Vertikalrichtung erfolgendes Bewegen des Arretiergliedes aus einer Arretierformation der Arretiereinrichtung heraus erfolgt. Ergänzend oder alternativ kann es vorgesehen sein, dass das Arretierglied derart ausgebildet und angeordnet ist, dass es bei einer Verstellung von der Feststellposition in die Freigabeposition und umgekehrt bei einer Projektion der Schwenkachse des Abstreifschildes in eine vertikale Projektionsebene, also üblicherweise in eine Projektionsebene, die senkrecht zur Arbeits- bzw. Vorwärtsrichtung der Bodenfräsmaschine und in Vertikalrichtung verläuft, in Richtung auf die Schwenkachse zu und umgekehrt bewegt wird, insbesondere entlang einer linear verlaufenden Stellachse des Arretiergliedes. Die Schwenkachse erstreckt sich somit in dieser Projektionsebene. Damit wird erreicht, dass das Arretierglied beispielsweise gerade nicht parallel zur Schwenkachse verstellt wird. Dies kann hinsichtlich des Lösens einer bestehenden Arretierung des Abstreifschildes vorteilhaft sein. Das Antreiben dieser Verstellbewegung erfolgt vorzugsweise durch einen Arretierantrieb.

Es ist bevorzugt, wenn das Arretierglied beim Verstellen aus der Feststellposition in die Freigabeposition wenigstens teilweise in Vertikalrichtung nach unten verstellt wird, in der vorstehend definierten Projektionsebene somit von der Schwenkachse wegbewegt wird.

Das Verstellen des Arretiergliedes wirkt sich vorzugsweise nicht auf die Relativpositionierung des Unterschildes gegenüber dem Oberschild aus. Das Verstellen des Arretiergliedes erfolgt somit vorzugsweise funktional losgelöst und isoliert zu einer Verstellung der Relativlage des Unterschildes relativ zum Oberschild.

In einem Schritt b) erfolgt ein anschließendes Aufschwenken des Abstreifschildes aus der Abschwenkposition in Richtung einer Aufschwenkposition um eine Schwenkachse. Dies kann bis in die Aufschwenkposition erfolgen oder auch ausgehend von der Abschwenkposition in Richtung der Aufschwenkposition bis in eine Zwischenposition. Das Antreiben dieser Verstellbewegung erfolgt nicht durch den Arretierantrieb, sondern funktional dazu getrennt durch einen Schildantrieb.

Entsprechend ist es auch möglich, dass das Aufschwenken des Abstreifschildes ausgehend von der Abschwenkposition nur bis hin zu einer Zwischenposition erfolgt, die in eine Aufschwenkrichtung gesehen vor der Aufschwenkposition liegt. Ein Arretieren des Abstreifschildes in der Zwischenposition kann durch ein Verstellen des Arretiergliedes aus der Freigabeposition in die Feststellposition und durch einen Eingriff des Arretiergliedes in die Arretierformation erreicht werden.

Es kann vorgesehen sein, dass das Arretierglied in seiner Feststellposition in der Abschwenkposition des Abstreifschildes an einem ersten Sperranschlag der Arretierformation und in der Zwischenposition des Abstreifschildes an einem zweiten Sperranschlag der Arretierformation anliegt. Der zweite Sperranschlag ist dabei räumlich getrennt zum ersten Sperranschlag ausgebildet, so dass das Arretierglied bei einer Verstellung des arretierten Abstreifschildes in der Abschwenkposition hin zur arretierten Position des Abstreifschildes in der Zwischenposition von dem ersten Sperranschlag zu dem zweiten Sperranschlag bewegt wird. Diese Bewegung kann wenigstens teilweise zusammen mit dem Oberschild erfolgen.

Es ist bevorzugt, wenn das Arretierglied beim Verstellen aus der Freigabeposition in die Feststellposition in Eingriff mit einer Führungsschräge gelangt, die derart ausgebildet ist, dass sie bei einer Fortsetzung der Bewegung des Arretiergliedes in Richtung der Feststellposition das Arretierglied zu einem Sperranschlag hinführt. Dies kann insbesondere in Richtung einer ersten Sperranschlagfläche in Aufschwenkrichtung und in Richtung einer zweiten Sperranschlagfläche in Richtung der Feststellposition des Arretiergliedes erfolgen. Es kann vorgesehen sein, dass dieses Führen entlang einer Führungsschräge des Arretierformation unter gleichzeitiger Schwenkverstellung des Abstreifschildes um die Schwenkachse erfolgt.

Befindet sich das Arretierglied in der Freigabeposition, ist es bevorzugt, wenn das Arretierglied beim Verstellen des Abstreifschildes aus der Abschwenkposition in die Aufschwenkposition von der Schwenkachse aus gesehen radial außen an der Arretierformation vorbeigeführt wird.

Es ist schließlich möglich, dass das erfindungsgemäße Verfahren ein zueinander koordiniertes Steuern des Schildantriebs und des Arretierantriebes durch eine Steuereinheit umfasst, insbesondere eine Steuereinheit, wie zur erfindungsgemäßen Bodenfräsmaschine offenbart. Insofern betrifft das Verfahren auch ein Verfahren zum Steuern einer Verstellung eines Abstreifschildes einer Bodenfräsmaschine.

Die Erfindung wird in den nachstehenden Ausführungsbeispielen der Figuren näher erläutert. Es zeigen schematisch:
- Fig. 1: eine Seitenansicht auf eine Bodenfräsmaschine;
- Fig. 2: eine perspektivische Schrägansicht auf die Rückseite eines Fräswalzenkastens;
- Fig. 3a bis 3c: Teilansichten des Fräswalzenkastens aus der Fig. 2 mit in Abschwenkposition befindlichem Abstreifschild;
- Fig. 4a bis 4c: Teilansichten auf den Fräswalzenkasten aus der Fig. 2 mit in Abschwenkposition befindlichem Abstreifschild mit hochgefahrenem Unterschild;
- Fig. 5a bis 5c: Teilansichten auf den Fräswalzenkasten aus der Fig. 2 mit in Abschwenkposition befindlichem Abstreifschild mit hochgefahrenem Unterschild und in Freigabeposition befindlichem Arretierglied;
- Fig. 6a bis 6d: Teilansichten des Fräswalzenkastens aus der Fig. 2 mit in einer Zwischenposition arretiertem (Fig. 6a, 6b, 6d) und freigegebenem (Fig. 6c) Abstreifschild;
- Fig. 7a und 7b: Teilansichten des Fräswalzenkastens aus der Fig. 2 mit in einer Aufschwenkposition befindlichem Abstreifschild; und
- Fig. 8: Ablaufdiagramm eines Verfahrens zum Verstellen eines Abstreifschildes.

Baugleiche Bauteile sind in den Figuren mit gleichen Bezugszeichen angegeben, wobei sich in den Figuren wiederholende Bauteile aus Übersichtlichkeitsgründen nicht unbedingt in jeder einzelnen Figur erneut angegeben sind.

Fig. 1 zeigt eine Bodenfräsmaschine 1 (konkret eine Straßenfräse) in einer Seitenansicht. Die Bodenfräsmaschine 1 umfasst einen von Fahreinrichtungen 3, insbesondere Kettenlaufwerken und/oder Rädern, über Hubeinrichtungen 4, insbesondere Hubsäulen, getragenen höhenverstellbaren Maschinenrahmen 2. Der Maschinenrahmen 2 bildet eine wesentliche Tragstruktur der Bodenfräsmaschine 1. Die Bodenfräsmaschine 1 umfasst ferner einen nicht näher bezeichneten Antriebsmotor, der neben der Antriebsenergie für den Vortrieb der Bodenfräsmaschine 1 in Vorwärts- bzw. Arbeitsrichtung A insbesondere auch die Antriebsenergie für eine Fräseinrichtung 7 mit einer Fräswalze 9 liefern kann. Bei der Bodenfräsmaschine 1 handelt es sich somit vorzugsweise um eine selbstfahrende Bodenfräsmaschine 1. Die Bedienung der Bodenfräsmaschine 1 kann aus einem Fahrstand 5 heraus erfolgen, der sich beispielsweise im Heckbereich oder, wie in der Fig. 1 gezeigt, in Arbeitsrichtung A gesehen zwischen vorderen und hinteren Fahreinrichtungen 3 befinden kann. Bei Bodenfräsmaschinen 1 vom Typ Surfaceminer kann sich der Fahrstand 5, insbesondere auch in Form einer Fahrerkabine, auch im Frontbereich der Bodenfräsmaschine 1 befinden.

Die Bodenfräsmaschine 1 umfasst eine Fräseinrichtung 7, die zum Auffräsen des Bodenuntergrundes in einer Frästiefe ausgebildet ist. Teil der Fräseinrichtung 7 können ein Fräswalzenkasten 8 und eine in einem Innenraum des Fräswalzenkastens 8, insbesondere um eine horizontale und quer zur Arbeitsrichtung A verlaufende Rotationsachse rotierbar, angeordnete Fräswalze 9 sein. Der Fräswalzenkasten 8 stellt eine gehäuseartige Struktur dar, die zur Bodenoberfläche hin geöffnet ausgebildet ist. Die Fräswalze 9 steht im Fräsbetrieb über die Unterkante des Fräswalzenkastens 8 nach unten vor und greift rotierend in den Bodenuntergrund ein. Das dabei aufgefräste Bodenmaterial kann im Innenraum des Fräswalzenkastens 8 gesammelt und von dort über eine Transporteinrichtung 6, beispielsweise umfassend ein oder mehrere Schüttgutförderbänder, hin zu einem Abwurfpunkt transportiert werden, an dem das Fräsgut beispielsweise in ein Transportfahrzeug verladen wird.

Neben diesem Verladeprozess sind allerdings auch Betriebsszenarien der Bodenfräsmaschine 1 möglich, bei denen das aufgefräste Fräsgut wenigstens teilweise auf dem Fräsbett liegen bleiben soll. Dazu kann es vorgesehen sein, dass der Fräswalzenkasten hierzu in Arbeitsrichtung A der Bodenfräsmaschine 1 nach hinten nicht vollständig geschlossen wird, wie nachstehend noch näher beschrieben.

Damit es möglich ist, wahlweise während des Betriebs der Bodenfräsmaschine 1 das erzeugte Fräsgut vom Fräsbett abzukratzen oder einen Teil des Fräsgutes oder das anfallende Fräsgut vollständig auf dem Bodenuntergrund des Fräsbettes zu hinterlassen, umfasst der Fräswalzenkasten einen verstellbaren Abstreifschild 12. Insbesondere dessen Aufbau und Funktionsweise wird beispielhaft in den Figuren 2 bis 7b näher beschrieben.

Fig. 2 zeigt eine perspektivische Schrägansicht auf die Rückseite eines Fräswalzenkastens 8 von in Arbeitsrichtung A gesehen schräg hinten rechts. In der Fig. 2 sind ferner die Bereiche 8L und 8R gestrichelt umrandet. Diese werden in den Figuren 3a und 3b, 4a und 4b, 5a und 5b, 6a und 6b sowie 7a und 7b vergrößert gezeigt, wobei die mit "a" bezeichneten Figuren der Ansicht des Ausschnittes 8L und die mit "b" bezeichneten Figuren der Ansicht des Ausschnittes 8R entsprechen. "L" bezeichnet einen in Arbeitsrichtung A gesehen linken Seitenbereich und "R" einen in Arbeitsrichtung A gesehen rechten Seitenbereich des Fräswalzenkastens 8.

Elemente des Fräswalzenkastens 8 sind ein Innenraum 9 (Figuren 4a, 5a, 6a und 7a), Seitenwände 11, eine Oberwand 20, höhenverstellbare Seitenschilde 30, ein Abstreifschild 12 mit einem Oberschild 13 und einem Unterschild 14. Die Seitenschilde 30 sind an den jeweiligen Außenseiten der Seitenwände 11 höhenverstellbar gelagert und können dazu über einen oder mehrere Seitenschildaktoren 16, beispielsweise Hydraulikzylinder, mit den Seitenwänden 11 oder einer dazu ortsfesten Lagerstelle verbunden sein. Der Abstreifschild 12 ist mit seinem Oberschild 13 an der Oberwand 20 bzw. an einem ortsfest mit der Oberwand 20 verbundenen Lagerelement verbunden bzw. um eine Schwenkachse 15 relativ zu den Seitenwänden 11 und der Oberwand 20 verschwenkbar gelagert. Der Unterschild 14 ist an dem Oberschild 13 linear verschiebbar gelagert.

Die Figuren 3a bis 7b veranschaulichen verschiedene Einstellpositionen des Fräswalzenkastens 8, insbesondere Verstellpositionen des Abstreifschildes 12 gegenüber den Seitenwänden 10 bzw. der, üblicherweise im Arbeitsbetrieb der Bodenfräsmaschine 1 fest mit dem Maschinenrahmen 2 der Bodenfräsmaschine 1 verbundenen, Dachwand bzw. Oberwand 20 des Fräswalzenkastens 8.

Der Abstreifschild 12 ist um die Schwenkachse 15, die insbesondere parallel zu einer Rotationsachse R der Fräswalze der Fräseinrichtung verlaufen kann, zwischen einer Abschwenkposition, wie beispielsweise in der Fig. 2 gezeigt, und einer Aufschwenkposition, wie beispielsweise in den Figuren 7a und 7b gezeigt, verschwenkbar. Die Aufschwenkrichtung P von der Abschwenkposition in Richtung der Aufschwenkposition um die Schwenkachse 15 ist in einigen Figuren teilweise angegeben. Zum Antrieb dieser Schwenkverstellung des Abstreifschildes 12 ist ein Schildantrieb 18 vorhanden, bei dem es sich beispielsweise um Hydraulikzylinder oder ähnliche Aktoren, insbesondere Linearaktoren, handeln kann. Im vorliegenden Ausführungsbeispiel schwenkt der Abstreifschild 12 mit seinem Oberschild 13 und mit seinem Unterschild 14 um die Schwenkachse 15 bei einer Betätigung des Schildantriebs 18.

Im vorliegenden Ausführungsbeispiel treibt der Schildantrieb 18 ferner eine Schubverstellung des Unterschildes 13 gegenüber dem Oberschild 12 an. Dazu können, wie im vorliegenden Ausführungsbeispiel der Fall, dieselben Aktoren verwendet werden, oder auch eigenen Aktoren vorgesehen sein.

In den Figuren 4a, 4b, 5a, 5b, 6a, 6b, 7a und 7b ist der zwischen dem Unterschild 14 und jeweils einer ortsfest an der Oberwand 20 angeordneten Lagereinrichtung in Form von Lagervorsprüngen angeordnete und insgesamt zwei Hydraulikzylinder umfassende Schildantrieb 18 aus Übersichtlichkeitsgründen als gestrichelte Linie dargestellt.

Teil des Fräswalzenkastens 8 ist ferner eine Arretiereinrichtung 19. Die Arretiereinrichtung 19 umfasst eine Formschlusseinrichtung 21 mit einer Arretierformation 22 und einem Arretierglied 23 sowie einem Arretierantrieb 24. Mithilfe des Arretierantriebs 24 ist das Arretierglied 23 zwischen einer Feststellposition (beispielsweise in den Figuren 2, 3a bis 3c, 4a bis 4c, 6a, 6b und 6d) und einer Freigabeposition (beispielsweise in den Figuren 5a bis 5c und 6c) verstellbar. In der Feststellposition befindet es sich in einer Verstellposition, in der es in die Arretierformation 22 eingreifen kann. In der Freigabeposition befindet es sich dagegen in einer Verstellposition, in der es dagegen nicht in die Arretierformation 22 eingreifen kann. Bei einer Verstellung des Arretiergliedes 23 zwischen der Freigabeposition und der Feststellposition ändert sich der Abstand 26 des Arretiergliedes 23 zur Schwenkachse 15, insbesondere derart, dass sich der Abstand 26 des Arretiergliedes bei einer Verstellung aus der Freigabeposition in die Feststellposition verkleinert und umgekehrt. Das Arretierglied 23 kann ergänzend oder alternativ bei dieser Verstellung wenigstens teilweise in Vertikalrichtung verstellt werden.

Die Arretierformation 22 kann als Rastplatte 28 (exemplarisch nur in den Figuren 3a bis 3c bezeichnet) mit einem ersten Sperranschlag 29 und einem zweiten Sperranschlag 39 ausgebildet sein. Die Sperranschläge 29 und 39 sind als Anlageflächen für das in Feststellposition befindliche Arretierglied 23 wenigstens teilweise komplementär zur entsprechenden Anlagefläche am Arretierglied 23 ausgebildet und stellen ein Weghindernis in Aufschwenkrichtung P dar.

Der oder die Sperranschläge 29 und/oder 39 können jeweils eine erste Sperranschlagfläche 33 in Aufschwenkrichtung P und eine zweite Sperranschlagfläche 34 in Verstellrichtung V des Arretiergliedes 23 in Richtung der Feststellposition aufweisen, wie beispielhaft exemplarisch nur in der Fig. 3 c gezeigt.

Die Arretierformation 22 kann ferner eine oder mehrere Führungsschrägen 35 (Fig. 3c) aufweisen. Diese ist derart an beispielsweise der als Rastplatte 28 ausgebildeten Arretierformation ausgebildet, dass sie in Verstellrichtung V des Arretiergliedes 23 von einer in Bezug auf die Schwenkachse 15 radialen Außenkante der Arretierformation in Richtung einer ersten und/oder zweiten Sperranschlagfläche 33 und/oder 34 verläuft.

In den gezeigten Ausführungsbeispielen ist das Arretierglied in Form eines Sperrzapfens 36 ausgebildet, der beidseits in einer Kulissenführung 37 (Fig. 6b) bzw. als Langloch ausgebildeten Linearführung 38 geführt ist und zur in Richtung der Schwenkachse 15 gesehen jeweiligen seitlichen Außenkante 31 (Figuren 7a und 7b) des Oberschildes 12 vorsteht. Der Sperrzapfen umfasst somit Führungsbereiche und einen Sperrbereich. Zwischen den beiden Linearführungen 38 ist ein Anlenkhebel 17 vorhanden, der den Sperrzapfen mit dem Arretierantrieb 24 verbindet. Die Kulissenführung kann ortsfest an der Außenseite des Oberschildes 12 angeordnet sein, so dass sich insbesondere auch das Arretierglied 23 zusammen mit dem Oberschild 12 bewegt, wenn dieses zwischen der Abschwenkposition und der Aufschwenkposition verstellt wird. Die Arretierformation 22 dagegen ändert ihre Relativlage zur Seitenwand 11 dabei nicht. Das Arretierglied 23 wird in der Freigabestellung ferner bezüglich der Schwenkachse 15 radial außen in Aufschwenkrichtung P an der Arretierformation 23 anschlagsfrei vorbeigeführt.

Die vorstehend beschriebene Arretiereinrichtung 19 ist beim vorliegenden Ausführungsbeispiel zweifach vorhanden und in Richtung der Schwenkachse 15 gesehen auf beiden Seiten des Oberschildes 13 wirkend positioniert.

Ausgehend von dem vorstehend beschriebenen Grundaufbau, dessen Elemente in allen der auf eine gemeinsame, beispielhafte Ausführungsform zurückgehenden Figuren 2 bis 7b vorhanden und lediglich aus Übersichtlichkeitsgründen nicht in jeder Figur einzeln bezeichnet sind, wird nun die Funktionsweise näher beschrieben. Die Figuren 3c, 4c, 5c, 6c und 6d sind dabei Ausschnittansichten auf den Ausschnitt I in Richtung II, wie in der Fig. 5a beispielhaft gezeigt. Diese Schnittebene ist so gewählt, dass sie eine Draufsicht auf die Arretierformation 22 mit geschnittenem Arretierglied 23 ist und somit den Wirkbereich der Formschlusseinrichtung 21 zeigt. Die Schnittebene verläuft somit senkrecht zur Schwenkachse 15 und liegt im Bereich zwischen der seitlichen Außenkante des Oberschildes 31 und der zur Mitte des Fräswalzenkasten gerichteten Innenoberfläche der Arretierformation 22.

In den Figuren 3a, 3b und 3c befindet sich der Abstreifschild 12 in der Abschwenkposition und der Unterschild 14 ist am Oberschild 13 in Vertikalrichtung 27 nach unten verfahren. Das Arretierglied 23 befindet sich in der Feststellposition und liegt am ersten Sperranschlag 29 in Aufschwenkrichtung P an der ersten Sperranschlagfläche 33 an. Es kann ferner vorgesehen sein, dass das Arretierglied 23 gleichzeitig auch an der zweiten Sperranschlagfläche 34 in Verstellrichtung des Arretiergliedes 23 in der Feststellposition anschlägt. Der Abstreifschild 12 ist in dieser Situation somit am übrigen Fräswalzenkasten 8, insbesondere gegenüber den Seitenwänden 11, arretiert bzw. festgesetzt.

In dieser Position ist es allerdings durchaus möglich, dass der Unterschild 14 gegenüber dem Oberschild 13 selektiv angehoben oder abgesenkt wird, wie es beispielsweise in den Figuren 4a bis 4c näher veranschaulicht ist. Dadurch, dass der Oberschild 14 durch die Arretiereinrichtung 19 in seiner Schwenklage um die Schwenkachse 15 festgesetzt ist, wirkt sich eine Verstellung des Schildantriebs 18 zur Hublagenverstellung des Unterschildes 14 gegenüber dem Oberschild 13 nicht auf eine Schwenkverstellung des Abstreifschildes und insbesondere des Oberschildes 13 um die Schwenkachse 15 aus.

Ist ein Aufschwenken des Abstreifschildes aus der Abschwenkposition in Richtung der Aufschwenkposition gewünscht, ist zunächst die Verriegelung des Abstreifschildes 12 aufzuheben. Dazu wird das Arretierglied 23 aus der Feststellposition heraus in die Freigabeposition (d.h. entgegen der Verstellrichtung V) bewegt und gelangt auf diese Weise außer Anlage mit dem ersten Sperranschlag 29. Das Arretierglied wird im vorliegenden Ausführungsbeispiel in Richtung von der Schwenkachse 15 weg und angetrieben durch den Arretierantrieb 24 verstellt. Dies erfolgt soweit, bis das Arretierglied 23 in Radialrichtung zur Schwenkachse 15 soweit verstellt ist, dass es den Sperranschlag 29 der Arretierformation 22 kontaktfrei überfahren kann. Bei der Verstellung des Arretiergliedes 23 aus der Feststellposition in die Freigabeposition vergrößert sich somit der Abstand 26 des Arretiergliedes 23 zur Schwenkachse 15 und umgekehrt.

Die Figuren 6a bis 6d veranschaulichen eine mögliche Arretierung des Abstreifschildes in einer Zwischenposition, d.h. in einer Schwenklage des Abstreifschildes 12, die von der Abschwenkposition aus in Richtung der Aufschwenkposition zwischen der Abschwenkposition und der Aufschwenkposition liegt. Es können auch mehr als eine Zwischenposition unter Nutzung der beschriebenen funktionalen und konstruktiven Prinzipien vorgesehen sein.

Die Zwischenposition ist durch den zweiten Sperranschlag 39 definiert. Ausgehend von der in den Figuren 5a bis 5c beschriebenen Entsperrung des Abstreifschildes kann das Arretierglied 23 erneut mit der Arretierformation 22 in Eingriff gebracht werden, wenn es den ersten Sperranschlag in Aufschwenkrichtung passiert hat. Wird das Arretierglied auf Höhe der Führungsschräge 35 aus der Freigabeposition erneut in die Feststellposition verfahren, gelangt es mit dem zweiten Sperranschlag in Anlage, so dass der Abstreifschild 12 in einer leicht aufgeschwenkten Schwenklage, der Zwischenposition, arretiert werden kann, wie es in den Figuren 6c und 6d gezeigt ist. Die Zwischenposition des Abstreifschildes 12 wird dabei idealerweise so gewählt, dass es sich zum Bodenuntergrund in Arbeitsrichtung A gesehen mit seiner Innenoberfläche in einem Winkel von kleiner 90°, insbesondere kleiner 80°, befindet. Dadurch bildet der Abstreifschild 12 eine Abstreifschräge für das Fräsgut, bei der sich der Abstand der Innenwandfläche in Vertikalrichtung entgegen der Arbeitsrichtung verkleinert. Die Zwischenposition gestattet dagegen typischerweise noch keinen adäquaten Zugriff von außerhalb der Bodenfräsmaschine 1 in den Innenraum 10 des Fräswalzenkastens 8 zu Wartungszwecken. Bei der Zwischenposition handelt es sich somit um eine gegenüber der Abschwenkposition zweite Arbeitsposition des Abstreifschildes 12 für den laufenden Fräsbetrieb.

Soll der Abstreifschild dagegen in die Aufschwenkposition verstellt werden, wird das Abstreifglied erneut in die Freigabeposition (Fig. 6c) verstellt und davon ausgehend die durch den Schildantrieb 18 angetriebene Aufschwenkbewegung bis zur Aufschwenkposition weiter fortgesetzt, wie in den Figuren 7a und 7b gezeigt. Für diese Schwenkendlage des Abstreifschildes 23 kann ebenfalls eine Arretiervorrichtung vorgesehen sein. Dies kann insbesondere konstruktiv und funktional separat zu der Arretiereinrichtung 19 ausgebildet sein.

Die Bodenfräsmaschine kann eine Sensoreinrichtung 41 aufweisen, die ein oder mehrere Sensoren umfassen kann. Die Sensoren der Sensoreinrichtung 41 können zur Erfassung beispielsweise einer oder beider Endlagen des Arretiergliedes 23, des Vorliegens und/oder der Freigabe eines Anschlages des Arretiergliedes 23 an einem der Sperranschläge 33, 34, der Schwenklage des Abstreifschildes 12, der Hublage des Unterschildes 14 gegenüber dem Oberschild 13, der Relativlage des Abstreifschildes 12 relativ zu den Seitenwänden 11 und/oder einer anderen, zu den Seitenwänden 11 ortsfesten Referenzstruktur, der Relativlage der Arretierformation 22 zu dem Arretierglied 23 etc. ausgebildet sind. Die Sensoren können beispielswiese Wegmesssensoren, Kontaktsensoren, Winkelsensoren, Kameras etc. sein.

Es kann ferner eine Steuereinheit 42 von der Bodenfräsmaschine umfasst sein, die zur Steuerung der Verstellung des Arretiergliedes 23 zwischen der Freigabeposition und der Feststellposition und/oder der Verstellung des Abstreifschildes 12 zwischen der Abschwenkposition und der Aufschwenkposition und/oder der Hubverstellung des Unterschildes 14 gegenüber den Oberschild 13 ausgebildet ist. Die Steuereinheit 42 kann insbesondere auch derart ausgebildet sein, dass sie im Fall mehrerer Schildantriebe und/oder Arretierantriebe bzw. im Fall mehrerer von dem Schildantrieb und/oder dem Arretierantrieb umfasster Aktoren deren Verstellung auch relativ zueinander steuert und insbesondere im Sinne einer Ablaufsteuerung regelt, um beispielsweise eine gleichmäßige Verstellung gleichwirkender Aktoren und/oder eine funktionsbedingt sinnvolle Reihenfolge der Verstellung einzelner Aktoren zu gewährleisten.

Fig. 8 schließlich veranschaulicht anhand eines Ablaufdiagramms einen möglichen Ablauf eines Verfahrens 25 zum Verstellen eines Abstreifschildes 12 einer Bodenfräsmaschine 1, insbesondere einer Bodenfräsmaschine 1 wie vorstehend beschrieben. In Bezug auf die in den Verfahrensschritten involvierten konstruktiven Elemente wird daher auch beispielhaft auf das zu den vorhergehenden Figuren erläuterte Ausführungsbeispiel Bezug genommen.

Zum Aufschwenken des Abstreifschildes aus einer arretierten Abschwenkposition erfolgt in einem ersten Schritt ein Verstellen 43 eines Arretiergliedes einer Arretiereinrichtung aus einer Feststellposition in eine Freigabeposition durch ein wenigstens teilweise in Vertikalrichtung und/oder durch ein wenigstens teilweise in Radialrichtung zur Schwenkachse 15 des Abstreifschildes erfolgendes Bewegen des Arretiergliedes aus einer Arretierformation der Arretiereinrichtung heraus. Anschließend erfolgt ein Aufschwenken 44 des Abstreifschildes aus der Abschwenkposition in Richtung einer Aufschwenkposition um eine Schwenkachse.

Hiervon ausgehend kann es vorgesehen sein, dass das Aufschwenken 44 des Abstreifschildes ausgehend von der Abschwenkposition nur bis hin zu einer Zwischenposition erfolgt, die in eine Aufschwenkrichtung gesehen vor der Aufschwenkposition liegt, wobei ein Arretieren 45 des Abstreifschildes in der Zwischenposition durch ein Verstellen des Arretiergliedes aus der Freigabeposition in die Feststellposition und durch einen Eingriff des Arretiergliedes in die Arretierformation erfolgt.

### BEZUGSZEICHENLISTE

- 1: Bodenfräsmaschine
- 2: Maschinenrahmen
- 3: Fahreinrichtungen
- 4: Hubeinrichtungen
- 5: Fahrstand
- 6: Transporteinrichtung
- 7: Fräseinrichtung
- 8: Fräswalzenkasten
- 9: Fräswalze
- 10: Innenraum
- 11: Seitenwände
- 12: Abstreifschild
- 13: Oberschild
- 14: Unterschild
- 15: Schwenkachse
- 16: Seitenschildaktor
- 17: Anlenkhebel
- 18: Schildantrieb
- 19: Arretiereinrichtung
- 20: Oberwand
- 21: Formschlusseinrichtung
- 22: Arretierformation
- 23: Arretierglied
- 24: Arretierantrieb
- 25: Verfahren
- 26: Abstand
- 27: Vertikalrichtung
- 28: Rastplatte
- 29: erster Sperranschlag
- 30: Seitenschilde
- 31: seitliche Außenkante des Oberschildes
- 32: Innenseite eines Seitenschildes
- 33: erste Sperranschlagfläche in Aufschwenkrichtung
- 34: zweite Sperranschlagfläche in Verstellrichtung
- 35: Führungsschräge
- 36: Sperrzapfen
- 37: Kulissenführung
- 38: Linearführung
- 39: zweiter Sperranschlag
- 41: Sensoreinrichtung
- 42: Steuereinheit
- 43: Verstellen aus der Feststellposition in die Freigabeposition
- 44: Aufschwenken
- 45: Arretieren
- A: Arbeitsrichtung
- P: Aufschwenkrichtung
- V: Verstellrichtung des Arretiergliedes in Richtung der Feststellposition

## Patentansprüche

1. Bodenfräsmaschine (1), insbesondere Straßenfräse oder Surfaceminer, umfassend
- einen Fräswalzenkasten (8), in dessen Innenraum (10) eine Fräswalze (9) angeordnet ist, mit zwei einander gegenüberliegenden Seitenwänden (11) sowie einem zwischen den beiden Seitenwänden (11) angeordneten Abstreifschild (12), wobei der Abstreifschild (12) einen Oberschild (13) und einen verschiebbar am Oberschild (13) gelagerten Unterschild aufweist, wobei der Abstreifschild (12) am Oberschild (13) um eine horizontale Schwenkachse (15) zwischen einer Aufschwenkposition und eine Abschwenkposition schwenkbar gelagert ist,
- einen Schildantrieb (18) zum Antrieb der Schwenkbewegung des Abstreifschildes (12) und für die Verstellung des Unterschildes (14) und
- eine Arretiereinrichtung (19) zur Feststellung des Oberschildes (13) wenigstens in der Abschwenkposition, wobei die Arretiereinrichtung (19) eine Formschlusseinrichtung (21) mit einer Arretierformation (22) und einem zum Eingriff in die Arretierformation (22) ausgebildeten Arretierglied (23) umfasst, wobei das Arretierglied (23) durch einen Arretierantrieb (24) unabhängig von einer Verstellung des Unterschildes (14) relativ zum Oberschild (13) zwischen einer Feststellposition und einer Freigabeposition verstellbar ist, und wobei die Arretiereinrichtung (19) derart ausgebildet ist, dass das Arretierglied (23) bei einer Verstellung zwischen der Feststellposition in der Freigabeposition wenigstens teilweise in Vertikalrichtung verstellt wird, wobei die Arretierformation (22) ein oder mehrere in Radialrichtung zur Schwenkachse vorspringende Sperranschläge und/oder ein oder mehrere in Radialrichtung rückspringende Sperrvertiefungen aufweist.

2. Bodenfräsmaschine (1) gemäß Anspruch 1,
**dadurch gekennzeichnet,**
**dass** der Arretierantrieb (24) und das Arretierglied (23) am Oberschild (13) angeordnet sind.

3. Bodenfräsmaschine (1) gemäß einem der vorhergehenden Ansprüche,
**dadurch gekennzeichnet,**
**dass** der Arretierantrieb (24) ein Linearantrieb ist.

4. Bodenfräsmaschine (1) gemäß einem der vorhergehenden Ansprüche,
**dadurch gekennzeichnet,**
**dass** die Arretierformation (22) eine Rastplatte (28) mit wenigstens einem Sperranschlag (29, 39) aufweist, dass der Fräswalzenkasten (8) höhenverstellbare Seitenschilde (30) aufweist, und dass die Rastplatte (28) in Richtung der Schwenkachse (15) gesehen in einem Bereich zwischen einer seitlichen Außenkante (31) des Oberschildes (13) und einer dieser seitlichen Außenkante (31) zugewandten Innenseite (32) eines der Seitenschilde (30) an der Seitenwand (11) positioniert ist.

5. Bodenfräsmaschine (1) gemäß einem der vorhergehenden Ansprüche,
**dadurch gekennzeichnet,**
**dass** die Arretierformation (22) derart ausgebildet ist, dass der Sperranschlag (29,39) eine erste Sperranschlagfläche (33) in Aufschwenkrichtung (P) des Abstreifschildes (12) und eine zweite Sperranschlagfläche (34) in Verstellrichtung (V) des Arretiergliedes (23) in Richtung der Feststellposition aufweist.

6. Bodenfräsmaschine (1) gemäß einem der vorhergehenden Ansprüche,
**dadurch gekennzeichnet,**
**dass** die Arretierformation (22) eine Führungsschräge (35) aufweist, die derart ausgebildet ist, dass sie das Arretierglied (23) hin zu einem Sperranschlag (29,39) führt, wenn das Arretierglied (23) von der Freigabeposition in die Feststellposition verstellt wird.

7. Bodenfräsmaschine (1) gemäß einem der vorhergehenden Ansprüche,
**dadurch gekennzeichnet,**
**dass** das Arretierglied (23) einen Sperrzapfen (36) aufweist, wobei der Sperrzapfen (36) in Richtung der Schwenkachse (15) über eine seitliche Außenkante (31) des Oberschildes (13) vorsteht.

8. Bodenfräsmaschine (1) gemäß einem der vorhergehenden Ansprüche,
**dadurch gekennzeichnet,**
**dass** der Abstreifschild (12) zwischen seiner Aufschwenkposition und der Abschwenkposition am Oberschild (13) in einer Zwischenposition mithilfe der Arretiereinrichtung (19) arretierbar ist.

9. Bodenfräsmaschine (1) gemäß einem der vorhergehenden Ansprüche,
**dadurch gekennzeichnet,**
**dass** die Arretierformation (22) einen ersten Sperranschlag (29) und einen zweiten Sperranschlag (39) aufweist, wobei der Abstreifschild (12) in der Abschwenkposition arretiert wird, wenn das Arretierglied (23) am ersten Sperranschlag (29) anliegt, und wobei der Abstreifschild (12) in der Zwischenposition arretiert wird, wenn das Arretierglied (23) an dem zweiten Sperranschlag (39) anliegt.

10. Bodenfräsmaschine (1) gemäß einem der vorhergehenden Ansprüche,
**dadurch gekennzeichnet,**
**dass** eine Sensoreinrichtung (41) vorhanden ist, die zur Erfassung wenigstens einer Position des Arretiergliedes (23) und/oder wenigstens einer Relativposition des Arretiergliedes (23) relativ zur Arretierformation (22) ausgebildet ist.

11. Bodenfräsmaschine (1) gemäß einem der vorhergehenden Ansprüche,
**dadurch gekennzeichnet,**
**dass** eine Steuereinheit (42) vorhanden ist, die derart ausgebildet ist, dass sie
- die Verschwenkung des Abstreifschildes (12) und/oder die Verstellung des Unterschildes (14) relativ zum Oberschild (13) und
- die Verstellung des Arretiergliedes (23)
zueinander koordiniert steuert.

12. Verfahren (25) zum Verstellen eines Abstreifschildes (12) einer Bodenfräsmaschine (1), insbesondere einer Bodenfräsmaschine (1) gemäß einem der Ansprüche 1 bis 15, mit einem Abstreifschild (12) mit einem Oberschild (13) und einem Unterschild (14),
umfassend die Schritte zum Aufschwenken des Abstreifschildes (12) aus einer arretierten Abschwenkposition:
a) Verstellen (43) eines Arretiergliedes (23) einer Arretiereinrichtung (19) aus einer Feststellposition in eine Freigabeposition durch ein wenigstens teilweise in Vertikalrichtung erfolgendes Bewegen des Arretiergliedes (23) aus einer Arretierformation (22) der Arretiereinrichtung heraus;
b) anschließendes Aufschwenken des Abstreifschildes (12) aus der Abschwenkposition in Richtung einer Aufschwenkposition um eine Schwenkachse (15),
wobei das Arretierglied (23) beim Verstellen des Abstreifschildes (12) aus der Abschwenkposition in die Aufschwenkposition von der Schwenkachse aus gesehen radial außen an der Arretierformation (22) vorbeigeführt wird..

13. Verfahren (25) gemäß Anspruch 12,
**dadurch gekennzeichnet,**
**dass** das Aufschwenken des Abstreifschildes (12) ausgehend von der Abschwenkposition nur bis hin zu einer Zwischenposition erfolgt, die in eine Aufschwenkrichtung gesehen vor der Aufschwenkposition liegt, wobei ein Arretieren des Abstreifschildes (12) in der Zwischenposition durch ein Verstellen des Arretiergliedes (23) aus der Freigabeposition in die Feststellposition und durch einen Eingriff des Arretiergliedes (23) in die Arretierformation (22) erfolgt.

14. Verfahren (25) gemäß einem der Ansprüche 12 oder 13,
**dadurch gekennzeichnet,**
**dass** das Arretierglied (23) in seiner Feststellposition in der Abschwenkposition des Abstreifschildes (12) an einem ersten Sperranschlag des Arretierformation (22) und in der Zwischenposition des Abstreifschildes (12) an einem zweiten Sperranschlag der Arretierformation (22) anliegt.

15. Verfahren (25) gemäß einem der Ansprüche 12 bis 14,
**dadurch gekennzeichnet,**
**dass** das Arretierglied (23) beim Verstellen aus der Freigabeposition in die Feststellposition in Eingriff mit einer Führungsschräge gelangt, die derart ausgebildet ist, dass sie bei einer Fortsetzung der Bewegung des Arretiergliedes (23) in Richtung der Feststellposition das Arretierglied (23) zu einem Sperranschlag hin führt.
